# EUROPÄISCHE PATENTSCHRIFT

(11) **EP 2 715 225 B1**
(45) Veröffentlichungstag und Bekanntmachung des Hinweises auf die Patenterteilung: **08.02.2017**
(21) Anmeldenummer: 12725632.9
(22) Anmeldetag: 04.06.2012
(51) Int. Cl.: F21V 25/12

(54) **ABDECKUNG UND LEUCHTE MIT EINER SOLCHEN ABDECKUNG**
COVERING AND LUMINAIRE HAVING SUCH A COVERING
COUVERCLE ET LUMINAIRE POURVU D'UN TEL COUVERCLE

(30) Priorität: 03.06.2011 DE 102011103491
(43) Veröffentlichungstag der Anmeldung: 09.04.2014
(73) Patentinhaber: Eaton Protection Systems IP GmbH & Co. KG, 12529 Schönefeld (DE)
(72) Erfinder: SCHWARZ, Gerhard, 69436 Schönbrunn (DE); NAUMANN, Reiner, 68239 Mannheim (DE); BRANDEL, Rudolf, 64754 Hesseneck (DE)
(74) Vertreter: Grünecker Patent- und Rechtsanwälte PartG mbB
(86) Internationale Anmeldenummer: PCT/EP2012/002394
(87) Internationale Veröffentlichungsnummer: WO 2012/163552

(56) Entgegenhaltungen:
- EP-A2- 0 431 462
- EP-A2- 0 556 710
- DE-C- 429 720
- DE-U1- 8 802 997
- GB-A- 654 205
- US-A- 1 921 069

## Beschreibung

Die Erfindung betrifft eine Abdeckung insbesondere für eine explosionsgeschützte Leuchte. Solche Leuchten weisen in der Regel ein Gehäuse und zumindest eine Lichtquelle auf, wobei eine Gehäuseöffnung durch eine solche Abdeckung verschlossen ist. Die Abdeckung weist in der Regel einen an der Leuchte lösbar befestigbaren Halterahmen und eine vom Halterahmen zumindest entlang eines Umfangrandes gehaltene transparente Leuchtenabdeckung auf. Durch die Leuchtenabdeckung tritt Licht der Lichtquelle aus, um eine entsprechende Beleuchtung zu ermöglichen. Solche explosionsgeschützten Leuchten können Flutlichtstrahler, Scheinwerferleuchten, Hängeleuchten oder auch andere Leuchten sein. Eine entsprechende Lichtquelle ist beispielsweise eine Halogenlampe, eine Glühlampe, eine Hochdruck-Entladungslampe oder eine Mehrzahl von licht-emittierenden Dioden (LEDs). Außer der entsprechenden Lichtquelle können zugehörige elektrische und elektronische Einrichtungen zum Betrieb und der Steuerung der Lichtquelle in der explosionsgeschützten Leuchte enthalten sein.

Eine solche Leuchte wird in unterschiedlichen Temperaturbereichen eingesetzt. Sowohl bei regulärem Betrieb der Leuchte oder auch bei Tests oder dergleichen besteht die Gefahr, dass Mikrorisse in der Leuchtenabdeckung auftreten. Diese können die Stabilität der Leuchtenabdeckung negativ beeinflussen und insbesondere die Explosionsschutzeigenschaften verschlechtern.

Um beispielsweise Mikrorisse durch Stoßeinwirkung zu vermeiden, werden bereits Leuchten eingesetzt, bei denen die transparente Leuchtenabdeckung durch eine gitterähnliche Metallstruktur geschützt ist. Allerdings sind solche Gitterstrukturen nicht für alle Leuchten verwendbar, da unter anderem auch eine Vielzahl unerwünschter Schatten durch die Gitterstruktur erzeugt werden können.

Aus der Praxis ist eine weitere Leuchte bekannt, bei der die transparente Leuchtenabdeckung relativ dick ist, um solche Mikrorisse zu vermeiden.

Beide vorangehend genannten Beispiele führen zu erhöhten Kosten und erhöhtem Gewicht. Außerdem wird in der Regel auch die Lichtabgabe negativ beeinflusst, siehe beispielsweise die vorangehend genannten Schatten.

EP 0 556 710 A2 zeigt eine Leuchte mit einem Lampengehäuse und einer transparenten Scheibe, die das Lampengehäuse nach vorne in Lichtabstrahlrichtung verschließt. Die transparente Scheibe umfasst eine vordere Glasscheibe und eine Zusatzscheibe, die eine Art von Verbundglasscheibe bilden. Diese ist zwischen einer Lippe eines Gewinderings und einem vorderen Ende eines Reflektors eingespannt.

EP 0.556.710 offenbart eine Abdeckung gemäß dem Oberbegriff des Anspruchs 1.

DE 8 802 997 U1 zeigt einen Scheinwerfer mit einer vorderen Verbundglasscheibe und einer über einen Spalt zu dieser beabstandeten inneren Scheibe. Die Verbundglasscheibe ist zwischen einem radial nach innen weisenden Absatz und einem Montagering angeordnet. Die innere Scheibe liegt ebenfalls an dem nach innen weisenden Absatz an und wird gegen diesen gedrückt.

EP 0 431 462 A2 zeigt eine Handleuchte mit einem rohrförmigen Gehäuse und einer Abdeckkappe. An dem Gehäuse ist ein Tubus angeschweißt dessen Außenbereich einen Metallkern druckfest umschließt, der ein Innengewinde aufweist. In dieses Innengewinde ist ein Gewindering zur Fixierung einer Scheibenanordnung einschraubbar. Die Scheibenanordnung umfasst eine Abdeckscheibe und eine Schutzscheibe. Abdeckscheibe und Schutzscheibe sind zwischen einer radial nach innen vorstehenden Nase des Gewinderings und einem weiteren Gewindering eingeklemmt.

GB654205A beschreibt eine Leuchte mit einem halbkugelförmigen Gehäuse, dessen Öffnung durch eine transparente flache Platte verschlossen ist. Die flache Platte ist in einer Nut eines ersten Metallrings angeordnet und dort eingeklebt. Es gibt weiterhin eine äußere Abdeckung, die allerdings nicht in Kontakt mit der flachen Platte ist. Stattdessen ist ein Rand der äußeren Abdeckung in einem zweiten Metallring mit einem ringförmigen Filz-Dichtmittel angeordnet. Die äußere Abdeckung, das Filz-Dichtmittel und der zweite Metallring werden durch ein ringförmiges Klemmbauteil befestigt.

Vorliegender Erfindung liegt die Aufgabe zugrunde, eine Abdeckung der eingangs genannten Art dahingehend zu verbessern, dass mit einfachen konstruktiven Mitteln und ohne größere Gewichtszunahme oder Kostensteigerung eine Abdeckung bereitgestellt wird, die insbesondere auch in explosionsgefährdeten Bereichen sicher einsetzbar ist.

Diese Aufgabe wird durch die Merkmale des Patentanspruchs 1 beziehungsweise des Patentanspruchs 12 gelöst.

Erfindungsgemäß ist zur zünddurchschlagssicheren und schlagfesten Ausgestaltung der Abdeckung eine transparente Schutzabdeckung der Leuchtenabdeckung vorgesetzt.

Das heißt, es werden im Prinzip zwei entsprechende transparente Abdeckungen verwendet, von denen insbesondere die Leuchtenabdeckung die entsprechenden Erfordernisse hinsichtlich des Explosionsschutzes erfüllt, während die Schutzabdeckung zumindest die Stoß- oder Schlagfestigkeit der Abdeckung erhöht und gegebenenfalls auch noch zum Explosionsschutz beiträgt. Entsprechende Mikrorisse werden auf diese Weise nur in der äußeren Schutzabdeckung auftreten, ohne dass die der entsprechenden Lichtquelle näher benachbarte Leuchtenabdeckung in dieser Hinsicht negativ beeinflusst wird.

Es besteht die Möglichkeit, die transparente Schutzabdeckung relativ dünn auszubilden, da entsprechende Stöße oder Schläge von der Schutzabdeckung in ausreichender Weise aufgenommen werden können. Auch bei Schlagtests zur Überprüfung der Abdeckung beziehungsweise Leuchte wird in diesem Zusammenhang nur die äußere Schutzabdeckung direkt der Kraft entsprechender Stöße oder Schläge ausgesetzt, während die Leuchtenabdeckung durch die Schutzabdeckung geschützt ist. Entsprechende Mikrorisse werden nur in der Schutzabdeckung auftreten, so dass die Leuchtenabdeckung weiterhin in einem großen Temperaturbereich allen Anforderungen zur Flammensicherheit oder Druckfestigkeit genügt.

Um zu verhindern, dass zwischen die Leuchten- und Schutzabdeckung explosive Gase, Verschmutzungen oder dergleichen eindringen können, sind Schutzabdeckung und Leuchtenabdeckung zumindest stellenweise relativ zueinander abgedichtet.

Das entsprechende Dichtmaterial ist entlang des Umfangs zwischen Schutzabdeckung und Leuchtenabdeckung angeordnet. Ein solches Dichtmaterial ist ein dünner Dichtstreifen, der beispielsweise vor Anordnen der Leuchtenabdeckung auf einer Rückseite der Schutzabdeckung aufgebracht wird. Anschließend wird dann die Leuchtenabdeckung an die Schutzabdeckung angedrückt, so dass ebenfalls der entsprechende Dichtstreifen entlang seiner gesamten Länge kraftbeaufschlagt wird und eine ausreichende Dichtung zwischen Schutzabdeckung und Leuchtenabdeckung bildet. Gleichzeitig kann ein entsprechendes Aushärten der Seitenverklebung erfolgen, so dass dadurch eine sichere Fixierung der Leuchten- und Schutzabdeckungen relativ zueinander mit dazwischen angeordnetem Dichtstreifen gewährleistet ist.

Bei einem vorteilhaften Ausführungsbeispiel ist es denkbar, dass Leuchtenabdeckung und Schutzabdeckung mit im Wesentlichen gleichen geometrischen Abmessungen ausgebildet sind: Das heißt, sie weisen hinsichtlich einer entsprechenden Lichtaustrittsöffnung der Leuchte gleiche Breiten und Längen auf, wobei allerdings die Dicken unterschiedlich sein können. In der Regel ist die Leuchtenabdeckung dicker als die Schutzabdeckung.

Es ist denkbar, dass Leuchten- und/oder Schutzabdeckung aus einem transparenten Kunststoffmaterial hergestellt sind. Vorteilhafterweise können sie allerdings aus Glas gebildet sein. Bevorzugte Gläser sind beispielsweise Borosilikatglas oder Mineralglas.

Es besteht ebenfalls die Möglichkeit, dass Leuchten- und Schutzabdeckung aus unterschiedlichen Materialien hergestellt sind, wobei für die Schutzabdeckung ein schlag- beziehungsweise stoßfesteres Glas ausgesucht werden kann.

Durch die entsprechenden gleichen geometrischen Abmessungen beider Abdeckungen können diese vereinfacht durch den Halterahmen hinsichtlich der Leuchte gehalten und relativ zu dieser fixiert werden.

Bei einem vorteilhaften Ausführungsbeispiel kann es sich als günstig erweisen, wenn der Halterahmen entlang des Umfangsrandes der entsprechenden Abdeckungen ein im Wesentlichen umgekehrt L-förmigen Querschnitt aufweist. Dieser dient sowohl zur seitlichen Halterung als auch zur Fixierung von Leuchten- und Schutzabdeckung nach außen.

Um die Abdeckung zusammen mit Leuchten- und/oder Schutzabdeckung einfacher handhaben zu können, kann es weiterhin als vorteilhaft betrachtet werden, wenn entlang eines längeren L-Schenkels eine Seitenverklebung zwischen diesem und den Abdeckungen vorgesehen ist. Dadurch können sowohl Leuchten- als auch Schutzabdeckung bereits vor entsprechender Montage der Abdeckung an der Leuchte vormontiert und fixiert sein. Es besteht allerdings auch die Möglichkeit, dass erst vor Ort direkt bei Anbringen der Abdeckung an der Leuchte eine entsprechende Verklebung stattfindet.

In diesem Zusammenhang kann es weiterhin günstig sein, wenn die Seitenverklebung im Wesentlichen mit gleicher Klebedicke sowohl entlang des Umfangsrandes als auch im Hinblick auf Leuchten- und Schutzabdeckung ausgebildet ist. Auf diese Weise kann die entsprechende Seitenverklebung als gleichmäßig aufgetragene Verklebung vor Einsetzen von Leuchten- und Schutzabdeckung aufgebracht werden.

Die entsprechende Seitenverklebung erstreckt sich in der Regel über die gesamte Höhe der Abdeckungen, so dass diese entlang ihres Umfangs sicher gehalten und verklebt sind.

Die Abdichtung nicht nur der Abdeckungen relativ zueinander, sondern auch der Abdeckung gegenüber der Leuchte kann weiterhin dadurch verbessert werden, wenn zwischen dem kürzeren L-Schenkel und der Schutzabdeckung eine Enddichtung angeordnet ist. Diese kann sich beispielsweise im Wesentlichen parallel zum Dichtstreifen entlang einer Außenseite der Schutzabdeckung erstrecken.

Um diese Enddichtung in einfacher Weise zu fixieren und gleichzeitig eine Arte von Labyrinthdichtung in diesem Bereich zu bilden, kann der kürzere L-Schenkel an seinem freien Ende einen in Richtung Schutzabdeckung weisenden Endvorsprung aufweisen. Zwischen diesem und dem längeren L-Schenkel kann die vorangehend genannte Enddichtung angeordnet und gehalten sein.

Um zu verhindern, dass der Endvorsprung bei Zusammensetzen der Abdeckung gegebenenfalls die Schutzabdeckung berührt und verkratzt oder gar beschädigt, kann der Endvorsprung beabstandet zur Schutzabdeckung enden.

Um zu verhindern, dass gegebenenfalls die Seitenverklebung, der Dichtstreifen oder die Enddichtung die Lichtabgabe einer entsprechenden Leuchte beeinflussen, oder dass bei deren Anbringen gegebenenfalls auftretende Verschmutzungen sichtbar sind, können Seitenverklebung, Dichtstreifen und Enddichtung vom Halterahmen insbesondere in Richtung des Lichtaustritts abgedeckt sein.

Um die Abdeckung in einfacher Weise an einer entsprechenden Leuchte befestigen zu können, kann der Halterahmen entlang seines Umfangs eine Anzahl von Befestigungsvertiefungen aufweisen. In jede dieser Befestigungsvertiefung ist beispielsweise eine Schraube anordbar, die durch entsprechendes Verschrauben mit der Leuchte den Halterahmen und damit die Abdeckung mit den dazugehörigen Teilen an der Leuchte lösbar befestigt.

Die Erfindung betrifft ebenfalls eine entsprechende explosionsgeschützte Leuchte mit einem Gehäuse und einer in dem Gehäuse angeordneten Lichtquelle sowie einer vorangehend beschriebenen Abdeckung für eine Lichtaustrittsöffnung des Gehäuses.

Im Folgenden wird ein vorteilhaftes Ausführungsbeispiel der Erfindung anhand der beigefügten Figur näher beschrieben.

Es zeigt:
Figur 1 ein teilweise in perspektivischer Ansicht dargestelltes Ausführungsbeispiel für eine erfindungsgemäße Abdeckung.

Figur 1 zeigt eine teilweise perspektivische Darstellung eines Ausführungsbeispiels einer erfindungsgemäßen Abdeckung 1. Diese dient zur lösbaren Abdeckung einer Lichtaustrittsöffnung 21 eines Gehäuses 19 einer insbesondere explosionsgeschützten Leuchte 2. Innerhalb des Gehäuses 19 ist/sind als Lichtquelle 20 beispielsweise eine Halogenlampe, eine Hochdruck-Entladungslampe oder auch eine Mehrzahl von LEDs angeordnet.

Die Abdeckung 1 ist mittels einer Anzahl von Schrauben 22 am Gehäuse 19 der Leuchte 2 befestigbar. Diese Schrauben 22 sind in Befestigungsvertiefungen 18 entlang eines Umfangs 15 eines Halterahmens 3 der Abdeckung 1 angeordnet. Entsprechende weitere Dichtmittel zwischen Abdeckung 1 und Leuchte 2 sind zur Vereinfachung in Figur 1 nicht dargestellt.

Die Abdeckung 1 ist so an der Leuchte 2 angebracht, dass diese insgesamt explosionsgeschützt ist und in explosionsgefährdeten Bereichen einsetzbar ist. Eine solche Leuchte ist beispielsweise ein Flutlichtstrahler, eine Scheinwerferleuchte, eine Hängeleuchte oder dergleichen.

Teil der Abdeckung 1 ist eine transparente und in der Regel aus Glas gebildete Leuchtenabdeckung 5. Durch diese tritt Licht der Lichtquelle 20 aus der Leuchte 2 aus. Die Leuchtenabdeckung 5 wird mittels des Halterahmens 3 am Leuchtengehäuse 19 befestigt.

Um die Leuchtenabdeckung 5 vor Stößen und Schlägen zu schützen, durch die gegebenenfalls Mikrorisse in der Leuchtenabdeckung 5 entstehen können, ist der Leuchtenabdeckung 5 eine ebenfalls transparente Schutzabdeckung 6 vorgesetzt. Leuchtenabdeckung 5 und Schutzabdeckung 6 können beide aus Glas gebildet sein, wie beispielsweise Mineralglas oder Borosilikatglas. In der Regel ist die Leuchtenabdeckung 5 dicker, als die Schutzabdeckung 6. Die Schutzabdeckung 6 liegt flächig auf einer Außenseite der Leuchtenabdeckung 5 auf, wobei entlang eines Umfangsrandes 4 zwischen beiden ein Dichtmaterial 16 in Form eines Dichtstreifens 17 angeordnet ist. Dadurch kann ein geringer Abstand zwischen Leuchtenabdeckung 5 und Schutzabdeckung 6 außerhalb dieses Dichtstreifens 17 vorgesehen sein, der zusätzlich bei entsprechenden Schlägen oder Stößen eine Übertragung auf die Leuchtenabdeckung 5 verhindert. Die entsprechenden Schläge oder Stöße werden durch die Schutzabdeckung 6 aufgenommen, so dass nur in dieser gegebenenfalls entsprechende Mikrorisse entstehen.

Würden entsprechende Mikrorisse auch in der Leuchtenabdeckung 5 auftreten, könnten ansonsten deren Explosionsschutzeigenschaften negativ beeinflusst werden. Beispielsweise würden solche Mikrorisse die Stabilität der Leuchtenabdeckung 5 hinsichtlich einer entsprechenden Druckbeaufschlagung vom Inneren der Leuchte 2 her negativ beeinflussen. Solche Mikrorisse treten erfindungsgemäß in der Regel nur in der entsprechenden Schutzabdeckung 6 auf, so dass die Explosionsschutzeigenschaften von Leuchtenabdeckung 5 beziehungsweise Leuchte 2 insgesamt in keiner Weise negativ beeinflusst werden. Außerdem ist die Schutzabdeckung 6 relativ dünn, so dass weder das Gewicht der entsprechenden Leuchte, noch deren Konstruktion mit entsprechenden Herstellungskosten negativ beeinflusst wird.

Leuchtenabdeckung 5 und Schutzabdeckung 6 werden entlang ihres Umfangrandes 4 vom Halterahmen 3 gehalten. Zur Fixierung beider Abdeckungen 5, 6 dient eine Seitenverklebung 9, die sich entlang eines längeren L-Schenkels 7 des Halterahmens 3 erstreckt. Im Bereich des Umfangsrandes 4 weist dieser Halterahmen 3 einen umgekehrt L-förmigen Querschnitt auf. Neben dem längeren L-Schenkel 7 ist ein kürzerer L-Schenkel 8 vorgesehen, der sich nach innen erstreckt und den Umfangsrand 4 von Leuchtenabdeckung 5 und Schutzabdeckung 6 übergreift. Zwischen dem kürzeren L-Schenkel 8 und einer Oberseite 23 der Schutzabdeckung 6 ist eine Enddichtung 12 angeordnet, die sich im Wesentlichen streifenförmig entlang des Umfangsrandes 4 zwischen diesen beiden Abdeckungen erstreckt. Zur Halterung der entsprechenden Enddichtung 12 weist der kürzere L-Schenkel 8 an seinem freien Ende 13 einen in Richtung Oberseite 23 der Schutzabdeckung 6 vorstehenden Endvorsprung 14 auf. Dieser endet beabstandet von der Oberseite 23.

Bei dem dargestellten Ausführungsbeispiel erstreckt sich die Seitenverklebung 9 entlang Leuchtenabdeckung 5 und Schutzabdeckung 6, endet allerdings im Wesentlichen bündig zur Oberseite 23 der Schutzabdeckung 6. Es besteht ebenfalls die Möglichkeit, dass sich entweder die Seitenverklebung 9 bis hinter die Enddichtung 12 erstreckt, oder dass die Enddichtung 12 sich auch oberhalb der Seitenverklebung 9 erstreckt.

Eine entsprechende Klebedicke 10 der Seitenverklebung 9 ist über deren Erstreckung entlang der Ränder von Leuchtenabdeckung 5 und Schutzabdeckung 6 im Wesentlichen konstant, wobei sich die Seitenverklebung 9 entlang des gesamten Umfangs 11 von Leuchtenabdeckung 5 und Schutzabdeckung 6 erstreckt.

Durch die erfindungsgemäße Abdeckung 1 wird eine entsprechende explosionsgeschützte Leuchte 2 in einfacher und sicherer Weise ohne größere Mehrkosten vor einer Beaufschlagung mit Stößen oder Schlägen geschützt, so dass ein Auftreten von Mikrorissen in der Leuchtenabdeckung 5 weitestgehend verhindert ist. Dadurch ist die Leuchte mit einer solchen Abdeckung in explosionsgefährdeten Bereichen ohne Beeinträchtigung ihrer entsprechenden Explosionsschutzeigenschaften einsetzbar.

Jegliche Stöße oder Schläge werden nicht mehr direkt auf die Leuchtenabdeckung 5 ausgeübt, sondern von der Schutzabdeckung 6 aufgenommen. Das Vermeiden entsprechender Mikrorisse in der Leuchtenabdeckung 5 führt dazu, dass diese auch entsprechenden Drucktests zur Überprüfung der Explosionsschutzeigenschaften standhalten kann.

## Patentansprüche

1. Abdeckung (1) insbesondere für eine explosionsgeschützte Leuchte (2), mit einem an der Leuchte (2) lösbar befestigbaren Halterahmen (3) und einer vom Halterahmen zumindest entlang eines Umfangsrandes (4) gehaltenen transparenten Leuchtenabdeckung (5), wobei zur zünddurchschlagssicheren und schlagfesten Ausgestaltung der Abdeckung (1) eine transparente Schutzabdeckung (6) der Leuchtenabdeckung (5) vorgesetzt ist, **dadurch gekennzeichnet, dass** Leuchten- und Schutzabdeckung (5, 6) zumindest stellenweise relativ zueinander abgedichtet sind und ein Dichtmaterial (16) entlang des Umfangs (11) zwischen Schutz- und Leuchtenabdeckung (6, 5) angeordnet ist, wobei das Dichtmaterial (16) ein Dichtstreifen (17) ist.

2. Abdeckung nach Anspruch 1,
**dadurch gekennzeichnet,**
**dass** Schutzabdeckung (6) und Leuchtenabdeckung (5) mit im Wesentlichen gleichen geometrischen Abmessungen ausgebildet sind.

3. Abdeckung nach Anspruch 1 oder 2,
**dadurch gekennzeichnet,**
**dass** Schutzabdeckung (6) und/oder Leuchtenabdeckung (5) aus Glas gebildet sind.

4. Abdeckung nach einem der vorangehenden Ansprüche,
**dadurch gekennzeichnet,**
**dass** der Halterahmen (3) entlang des Umfangrandes (4) einen im Wesentlichen umgekehrt L-förmigen Querschnitt (7, 8) aufweist.

5. Abdeckung nach einem der vorangehenden Ansprüche,
**dadurch gekennzeichnet,**
**dass** entlang eines längeren L-Schenkels (7) eine Seitenverklebung (9) zwischen diesem und der Leuchten- und/oder Schutzabdeckung (5, 6) vorgesehen ist.

6. Abdeckung nach einem der vorangehenden Ansprüche,
**dadurch gekennzeichnet,**
**dass** die Seitenverklebung (9) im Wesentlichen mit gleicher Klebedicke (10) ausgebildet ist.

7. Abdeckung nach einem der vorangehenden Ansprüche,
**dadurch gekennzeichnet,**
**dass** zwischen dem kürzeren L-Schenkel (8) und der Schutzabdeckung (6) eine Enddichtung (12) angeordnet ist.

8. Abdeckung nach einem der vorangehenden Ansprüche,
**dadurch gekennzeichnet,**
**dass** der kürzere L-Schenkel (8) an seinem freien Ende (13) einen in Richtung Schutzabdeckung (6) weisenden Endvorsprung (14) aufweist.

9. Abdeckung nach einem der vorangehenden Ansprüche,
**dadurch gekennzeichnet,**
**dass** der Endvorsprung (14) beabstandet zur Schutzabdeckung (6) endet.

10. Abdeckung nach einem der vorangehenden Ansprüche,
**dadurch gekennzeichnet,**
**dass** Seitenverklebung (9), Dichtstreifen (17) und Enddichtung (12) vom Halterahmen (3) abgedeckt sind.

11. Abdeckung nach einem der vorangehenden Ansprüche,
**dadurch gekennzeichnet,**
**dass** der Halterahmen (3) entlang seines Umfangs (15) eine Anzahl von Befestigungsvertiefungen (18) aufweist.

12. Explosionsgeschützte Leuchte (2) mit einer in einem Gehäuse angeordneten Lichtquelle und einer Abdeckung (1) nach einem der vorangehenden Ansprüche für eine Lichtaustrittsöffnung (21) des Gehäuses (19).

## Claims

1. Cover (1), in particular for an explosion-proof luminaire (2), with a mounting frame (3) which can be detachably fastened to the luminaire (2) and a transparent protective cover (6) held by the mounting frame at least along a circumferential edge (4), wherein
**characterised in that**
a transparent protective cover (6) is placed in front of the luminaire cover (5) for a flameproof and impact-resistant embodiment of the cover (1), wherein **characterized in that** the luminaire and protective covers (5, 6) are sealed relative to one another, at least in places and a sealing material (16) is arranged along the circumference (11) between the protective and luminaire covers (6, 5), which sealing material (16) is a sealing strip (17).

2. Cover according to Claim 1,
**characterised in that**
the protective cover (6) and luminaire cover (5) are essentially formed with the same geometrical dimensions.

3. Cover according to Claim 1 or 2,
**characterised in that**
the protective cover (6) and / or luminaire cover (5) are formed from glass.

4. Cover according to one of the previous claims,
**characterised in that**
the mounting frame (3) along the circumferential edge (4) comprises essentially an inverted L-shaped cross section (7, 8).

5. Cover according to one of the previous claims,
**characterised in that**
side adhesion (9) is provided along a longer L-limb (7) between said limb and the luminaire and / or protective cover (5, 6).

6. Cover according to one of the previous claims,
**characterised in that**
the side adhesion (9) is essentially formed with uniform adhesive thickness (10).

7. Cover according to one of the previous claims,
**characterised in that**
an end seal (12) is arranged between the shorter L-limb (8) and the protective cover (6).

8. Cover according to one of the previous claims,
**characterised in that**
the shorter L-limb (8) comprises an end projection (14) at its free end (13) pointing in the direction of the protective cover (6).

9. Cover according to one of the previous claims,
**characterised in that**
the end projection (14) terminates spaced to the protective cover (6).

10. Cover according to one of the previous claims,
**characterised in that**
the side adhesive (9), sealing strip (17) and end seal (12) are covered by the mounting frame (3).

11. Cover according to one of the previous claims,
**characterised in that**
the mounting frame (3) comprises a number of mounting recesses (18) along its circumference (15).

12. Explosion-proof luminaire (2) with a light source arranged in a housing and a cover (1) according to one of the preceding claims for a light outlet (21) of the housing (19).

## Revendications

1. Recouvrement (1), en particulier pour un luminaire antidéflagrant (2), avec un cadre de retenue (3) pouvant être fixé de façon détachable sur le luminaire (2) et avec un revêtement de luminaire (5) transparent retenu par le cadre de retenue au moins le long d'un bord périphérique (4),
un revêtement de protection (6) transparent destiné à la constitution résistante à la propagation des flammes et aux chocs du revêtement (1) étant placé devant le revêtement de luminaire (5), **caractérisé en ce que** le revêtement de luminaire (5) et le revêtement de protection (6) sont rendus étanches l'un vis-à-vis de l'autre au moins par endroits, et un matériau d'étanchéité (16) est disposé le long de la périphérie (11) entre le revêtement de protection (6) et le revêtement de luminaire (5), le matériau d'étanchéité (16) étant une bande d'étanchéité (17).

2. Recouvrement selon la revendication 1,
**caractérisé en ce que**
le revêtement de protection (6) et le revêtement de luminaire (5) sont constitués avec des dimensions géométriques essentiellement identiques.

3. Recouvrement selon la revendication 1 ou 2,
**caractérisé en ce que**
le revêtement de protection (6) et/ou le revêtement de luminaire (5) sont formés de verre.

4. Recouvrement selon l'une des revendications précédentes,
**caractérisé en ce que**,
le long du bord périphérique (4), le cadre de retenue (3) présente une section transversale (7, 8) en forme de L essentiellement inversée.

5. Recouvrement selon l'une des revendications précédentes,
**caractérisé en ce que**,
le long d'une branche en L (7) longue, il est prévu un collage latéral (9) entre cette branche et le revêtement de luminaire (5) et/ou le revêtement de protection (6).

6. Recouvrement selon l'une des revendications précédentes,
**caractérisé en ce que**
le collage latéral (9) est constitué avec essentiellement la même épaisseur de colle (10).

7. Recouvrement selon l'une des revendications précédentes,
**caractérisé en ce**
**qu'**un joint d'étanchéité d'extrémité (12) est disposé entre la branche en L (8) courte et le revêtement de protection (6).

8. Recouvrement selon l'une des revendications précédentes,
**caractérisé en ce que**
la branche en L (8) courte présente à son extrémité libre (13) une saillie d'extrémité (14) dirigée en direction du revêtement de protection (6).

9. Recouvrement selon l'une des revendications précédentes,
**caractérisé en ce que**
la saillie d'extrémité (14) se termine à distance du revêtement de protection (6).

10. Recouvrement selon l'une des revendications précédentes,
**caractérisé en ce que**
le collage latéral (9), la bande d'étanchéité (17) et le joint d'étanchéité d'extrémité (12) sont recouverts par le cadre de retenue (3).

11. Recouvrement selon l'une des revendications précédentes,
**caractérisé en ce que**
le cadre de retenue (3) présente un certain nombre de creux de fixation (18) le long de sa périphérie (15).

12. Luminaire antidéflagrant (2) avec une source de lumière disposée dans un boîtier et avec un recouvrement (1) selon l'une des revendications précédentes pour un orifice de sortie de lumière (21) du boîtier (19).
